# EUROPÄISCHE PATENTSCHRIFT

(11) **EP 1 582 113 B1**
(45) Veröffentlichungstag und Bekanntmachung des Hinweises auf die Patenterteilung: **16.04.2008**
(21) Anmeldenummer: 05005206.7
(22) Anmeldetag: 10.03.2005
(51) Int. Cl.: A47B 73/00, B65B 21/00, B65G 21/20

(54) **Einrichtung zum Speichern von Flaschen**
Device for storing bottles
Dispositif de stockage pour bouteilles

(30) Priorität: 31.03.2004 DE 102004015672; 14.04.2004 DE 102004018168
(43) Veröffentlichungstag der Anmeldung: 05.10.2005
(73) Patentinhaber: Recop Electronic GmbH, 34123 Kassel (DE)
(72) Erfinder: Oppermann, Knut, 34260 Kaufungen (DE)
(74) Vertreter: WALTHER, WALTHER & HINZ Patentanwälte - European Patent Attorneys

(56) Entgegenhaltungen:
- EP-A- 1 389 437
- DE-A1- 3 015 594
- FR-A- 2 832 605
- US-B1- 6 688 839

## Beschreibung

Die vorliegende Erfindung betrifft eine Einrichtung zum Speichern von Flaschen.

Aus der DE 103 05 072 ist eine Vorrichtung zum Aussortieren von Fehlflaschen aus einem auf einer Kastenbahn geförderten Flaschenkasten bekannt. Das heißt, die dort beschriebene Vorrichtung bzw. das Verfahren dient der Sortierung von Flaschenleergut. In diesem Zusammenhang ist bekannt, dass es eine Vielzahl von Flaschen, und hier insbesondere auch von unterschiedlichen Bierflaschen gibt. So sind beispielsweise grüne und braune Flaschen, jeweils unterschiedlichster Form bekannt. Am bekanntesten sind allerdings die braunen 0,5 l Flaschen mit kurzem Hals. Bevor die LeerFlaschen zum Waschen und nachfolgendem Wiederbefüllen gegeben werden ist dafür Sorge zu tragen, dass die Flaschenkästen mit sortenreinen Flaschen, also ohne Fehlflaschen, oder anders ausgedrückt, ohne Nicht-Produktionsflaschen dem Leergutauspacker zugeführt werden. Nicht-Produktionsflaschen sind in diesem Zusammenhang solche, die nicht produziert, also nicht befüllt werden. Dies können Flaschen aus dem eigenen Betrieb, aber auch solche aus anderen Betrieben sein. Zur Sortierung ist nun vorgesehen, dass die Fehlflaschen der mindestens einen Fehlflaschensorte nach Erkennung durch eine Erkennungseinrichtung durch eine Entnahmeeinrichtung dem Kasten auf der Kastenbahn entnommen werden, wobei die entnommenen Fehlflaschen in mindestens einen weiteren, zweiten Kasten eingestellt werden, der sich neben der Kastenbahn befindet. Hierbei dient dieser zweite Kasten als Zwischenspeicher, wobei nach einer bestimmen Anzahl von in dem Zwischenspeicher gesammelten Fehlflaschen solche Fehlflaschen dem Zwischenspeicherkasten entnommen werden, und in einen Kasten auf der Kastenbahn durch die Entnahmeeinrichtung eingestellt werden, wobei dieser mit Fehlflaschen besetzte Kasten von der Kastenbahn ausgeschleust wird. Auf dieser Ablage neben der Kastenbahn befindet sich nicht nur ein solcher erster Zwischenspeicherkasten zur Aufnahme von Fehlflaschen, sondern darüber hinaus neben weiteren Zwischenspeicherkästen für andere Sorten von Fehlflaschen auch ein solcher Zwischenspeicherkasten zur Aufnahme von Gutflaschen. Diese Gutflaschen dienen nämlich dazu, den auf der Kastenbahn befindlichen Flaschenkasten, dem Fehlflaschen entnommen worden sind, mit Gutflaschen aufzufüllen, so dass auf der Kastenbahn schlussendlich nur solche Kästen zu finden sind, die vollständig gefüllt sind.

Aus der US 6,688,839 B1 ist ein Kasten zur Aufnahme von Flaschen bekannt, der einen umlaufenden Rand aufweist, wobei auf dem Boden des Kastens einzelne Führungsstäbe angeordnet sind, zwischen denen die Flaschen aufgenommen werden.

Gegenstand der Erfindung ist nunmehr - wie zu eingangs beschrieben - eine Einrichtung zum Speichern von Fehlflaschen. Wie ebenfalls zuvor beschrieben, sind bislang handelsübliche Flaschenkästen als Zwischenspeicher bei Einrichtungen zum Speichern von Flaschen während der Sortierung verwendet worden. Die Einrichtung zum Sortieren der Flaschen aus dem einen Kasten in den Zwischenspeicherkasten bzw. aus dem Zwischenspeicherkasten in einen weiteren Kasten besteht im Einzelnen aus mehreren Greifern, die jeweils einzeln ansteuerbar sind. Das heiß, eine solche Entnahmeeinrichtung, bestehend aus mehreren Greifern ist durchaus in der Lage, punktuell einzelne Flaschen herauszugreifen. Das Muster der aufzugreifenden Flaschen bestimmt sich vom Grundsatz her bei der Befüllung von Flaschenkästen mit Gutflaschen durch das Muster der Fehl- oder Leerstellen in dem zu befüllenden Kasten. Nun kann es aber sein, dass das Muster von Gutflaschen in dem Zwischenspeicherkasten nicht dem Muster der Leer- oder Fehlstellen des Flaschenkastens auf der Kastenbahn mit den Gutflaschen entspricht. Die Folge hiervon ist, dass die Entnahmeeinrichtung gegebenenfalls mehrere Hübe und Verfahrbewegungen ausführen muss, um die Flaschen von dem Zwischenspeicherkasten in den auf der Kastenbahn befindlichen Kasten mit den Gutflaschen umzusetzen, um schlussendlich diesen Flaschenkasten mit Flaschen der Gutsorte vollständig aufzufüllen. Diese Problematik wird schlussendlich auch nicht dadurch behoben, dass mehrere Kästen nebeneinander als Speicherkästen angeordnet sind, weil der Abstand zwischen den Flaschen zweier benachbarter Kästen unterschiedlich ist zu dem Abstand zwischen den Flaschen innerhalb eines Kastens. Da die Entnahmeeinrichtung mit den mehreren Greifern immer den gleichen Abstand zwischen den einzelnen Greifern aufweist, ist somit eine kastenübergreifende Entnahme von Flaschen aus mehreren Zwischenspeicherkästen nicht möglich.

Der Erfindung liegt daher die Aufgabe zu Grunde, eine Einrichtung zum Speichern von Flaschen bereitzustellen, bei der durch die Entnahmeeinrichtung mit den mehreren Greifern Flaschen in beliebigen Mustern entnommen werden können, um diese Flaschen dann mit dem entnommenen Muster dem Flaschenkasten auf der Kastenbahn mit den Gutflaschen zuführen zu können. Das Ziel der Erfindung besteht somit darin, die Anzahl der Hübe und Verfahrbewegungen der Entnahmeeinrichtung zum Befüllen von Flaschenkästen auf der Kastenbahn mit Gutflaschen zu minimieren.

Die Aufgabe wird erfindungsgemäß dadurch gelöst, dass die Einrichtung zum Speichern von Flaschen einen Boden mit darauf angeordneten senkrechten Führungsstangen umfasst, wobei die diagonale Abstand x zwischen zwei Führungsstangen in etwa dem Flaschendurchmesser entspricht, wobei die zur Randkante des Bodens benachbarten Führungsstangen einen diagonalen Abstand zur Randkante in Richtung auf die entsprechenden Führungsstangen der benachbarten Speichereinrichtung aufweisen, der in etwa dem halben Flaschendurchmesser entspricht, so dass bei zwei nebeneinander angeordneten Speichereinrichtungen sich wiederum ein Abstand in der Größenordnung von etwa dem Flaschendurchmesser gemessen zwischen den Führungsstangen der beiden Speichereinrichtungen ergibt, die zu der Randkante des Bodens unmittelbar benachbart sind. Hieraus wird unmittelbar deutlich, dass bei mehreren solcher erfindungsgemäßen Speichereinrichtungen, die in diesen Speichereinrichtungen einsitzenden Flaschen einen immer gleichen Abstand zueinander aufweisen. Dies hat zur Folge, dass die Entnahmeeinrichtung beliebige Muster an Flaschen der Speichereinrichtung übergreifend entnehmen kann. Sie ist somit durch keinerlei Kastenwände behindert, da auch im Übergangsbereich von einer Speichereinrichtung zur nächsten das durch die Führungsstangen gebildete Aufnahmemuster für Flaschen ununterbrochen fortgesetzt wird..

Weitere vorteilhafte Merkmale der Erfindung sind den Unteransprüchen zu entnehmen.

So ist insbesondere vorgesehen, dass die Führungsstangen an ihrem oberen freien Ende konisch zulaufend ausgebildet sind, um das Einführen der Flaschen durch die einzelnen Greifer der Entnahmeeinrichtung zu erleichtern. Darüber hinaus korrespondiert vorteilhaft die Länge der Führungsstange mit der Flaschenlänge. Das heißt, dass die Länge der Führungsstange also in etwa der Flaschenlänge, mindestens aber der Länge des Bauches der Flache entspricht. Hierdurch wird erreicht, dass die Flaschen beim Einführen in die für sie vorgesehenen Öffnungen der Speichereinrichtung nicht aneinander schlagen können.

Vorteilhaft weist der Boden im Bereich zwischen vier Führungsstangen zum Einsetzen einer Stange eine Öffnung auf, die ermöglicht, dass die Scherben einer zu Bruch gegangenen Flasche unmittelbar durch diese Öffnung entsorgt werden können.

Um zu gewährleisten, dass die Speichereinrichtungen sich nicht verschieben, besitzt der Boden endseitig Mittel zu deren Fixierung, beispielsweise auf einem Tisch.

Anhand der Zeichnungen wird die Erfindung nachstehend beispielhaft näher erläutert.
- Figur 1: zeigt einen Tisch mit der erfindungsgemäßen Speichereinrichtung in einer Seitenansicht;
- Figur 2: zeigt eine Ansicht von oben auf die Speichereinrichtung.

Der mit 1 bezeichnete Tisch nimmt die Bodenplatte 10 der Speichereinrichtung 10 auf; die Fixierung der Bodenplatte 11 auf dem Tisch 1 erfolgt durch seitlich angeordnete Spannplatten 2, die mittels Schraubbolzen 3 gehalten sind.

Gegenstand der Erfindung ist nun die Ausbildung der Speichereinrichtung 10. Der Boden 11 der Speichereinrichtung 10 weist die Führungsstangen 12 auf, die mittels Schrauben 13 an dem Boden 11 befestigt sind. Die Führungsstangen 12 sind in einem bestimmten Raster auf der Bodenplatte 11 angeordnet. Das Raster ist hierbei derart gewählt, dass der diagonale Abstand x zwischen zwei Führungsstangen (Figur 2) etwa dem Durchmesser einer Flasche an deren dickster Stelle entspricht. Durch insgesamt vier solcher Führungsstangen 12 wird eine jede Flasche durch die Speichereinrichtung fixiert.

Wesentlich ist nun, dass die der Randkante 15 des Bodens 11 unmittelbar benachbarten Führungsstangen 12a einen diagonalen Abstand y zur Randkante aufweisen, der in etwa dem halben Flaschendurchmesser entspricht, so dass der gesamte diagonale Abstand zwischen zwei Führungsstangen 12a, die unmittelbar benachbart zur Randkante 15 des jeweiligen Bodens 11 zweier benachbarter Speichereinrichtungen 10 angeordnet sind, wiederum dem Flaschendurchmesser entspricht.

Die einzelnen Führungsstangen 12, 12a sind endseitig jeweils konisch ausgebildet.

Die Bodenplatte 11 besitzt darüber hinaus in dem Raum zwischen den Führungsstangen, der der Aufnahme der Flaschen dient, eine Öffnung 16, um gegebenenfalls das Glas zerschlagener Flaschen hierdurch entsorgen zu können.

## Patentansprüche

1. Einrichtung zum Speichern (10) von Flaschen, umfassend einen Boden (11) mit darauf angeordneten senkrechten Führungsstangen (12, 12a), wobei der diagonale Abstand X zwischen zwei Führungsstangen (12a) in etwa dem Flaschendurchmesser entspricht, wobei die zur Randkante (15) des Bodens (11) benachbarten Führungstangen (12a) einen diagonalen Abstand Y zur Randkante (15) aufweisen, der in etwa dem halben Flaschendurchmesser entspricht, so dass bei zwei benachbarten Speichereinrichtungen der gesamte diagonale Abstand zwischen zwei Führungsstangen (12a) etwa dem Flaschendurchmesser entspricht.

2. Einrichtung nach Anspruch 1,
**dadurch gekennzeichnet,**
**dass** die Führungsstange (12, 12a) an ihrem oberen freien Ende konisch zulaufend ausgebildet ist.

3. Einrichtung nach Anspruch 1,
**dadurch gekennzeichnet,**
**dass** die Länge der Führungsstange (12, 12a) mit der Flaschenlänge korrespondiert.

4. Einrichtung nach Anspruch 1,
**dadurch gekennzeichnet,**
**dass** der Boden (11) im Bereich zwischen vier Führungsstangen (12, 12a) zum Einsetzen einer Flasche eine Öffnung (16) aufweist.

5. Einrichtung nach Anspruch 1,
**dadurch gekennzeichnet,**
**dass** der Boden (11) endseitig Mittel (2) zur Fixierung auf einem Tisch (1) aufweist.

## Claims

1. A device for storing (10) bottles, comprising a bottom (11) with vertical guide rods (12, 12a) disposed thereon, the diagonal distance X between two guide rods (12, 12a) corresponding approximately to the diameter of a bottle, the guide rods (12a) neighboring the border edge (15) of the bottom (11) being spaced a diagonal distance Y from the border edge (15) that corresponds approximately to half the diameter of a bottle so that, in the case of two neighboring storing devices, the total diagonal distance between two guide rods (12a) corresponds approximately to the diameter of a bottle.

2. The device as set forth in claim 1,
**characterized in**
**that** the guide rod (12, 12a) is configured to taper to its upper free end.

3. The device as set forth in claim 1,
**characterized in**
**that** the length of the guide rod (12, 12a) corresponds to the length of a bottle.

4. The device as set forth in claim 1,
**characterized in**
**that**, in the region between four guide rods (12, 12a), the bottom (11) comprises an opening (16) for insertion of a bottle.

5. The device as set forth in claim 1,
**characterized in**
**that** the bottom (11) comprises at its end means (2) for fixation on a table (1).

## Revendications

1. Dispositif de stockage (10) de bouteilles, comprenant un fond (11) sur lequel sont disposées des barres de guidage (12, 12a), la distance diagonale X séparant deux barres de guidage (12, 12a) correspondant approximativement au diamètre d'une bouteille, les barres de guidage (12a) voisines du rebord (15) du fond (11) se trouvant à une distance diagonale Y du rebord (15) qui correspond environ à la moitié du diamètre d'une bouteille de sorte que dans le cas de deux dispositifs de stockage voisins, la distance diagonale totale entre deux barrés de guidage (12a) correspond environ au diamètre d'une bouteille.

2. Dispositif selon la revendication 1,
**caractérisé en ce**
**que** la barre de guidage (12, 12a) a une forme conique s'amincissant vers son extrémité supérieure libre.

3. Dispositif selon la revendication 1,
**caractérisé en ce**
**que** la longueur de la barre de guidage (12, 12a) correspond à la longueur d'une bouteille.

4. Dispositif selon la revendication 1,
**caractérisé en ce**
**que**, dans la région entre quatre barres de guidage (12, 12a), le fond (11) comprend une ouverture (16) d'insertion d'une bouteille.

5. Dispositif selon la revendication 1,
**caractérisé en ce**
**que** le fond (11) comprend à son extrémité des moyens (2) de fixation sur une table (1).
